# EUROPÄISCHE PATENTSCHRIFT

(11) **EP 0 639 502 B1**
(45) Veröffentlichungstag und Bekanntmachung des Hinweises auf die Patenterteilung: **11.12.1996**
(21) Anmeldenummer: 94112679.9
(22) Anmeldetag: 13.08.1994
(51) Int. Cl.: B65B 9/13, B65B 11/58, B65B 43/52

(54) **Verpackungseinrichtung für quaderförmige Gegenstände**
Packaging machine for parallelepiped articles
Machine d'emballage pour des articles parallélipipèdiques

(30) Priorität: 19.08.1993 DE 4327828
(43) Veröffentlichungstag der Anmeldung: 22.02.1995
(73) Patentinhaber: Maschinenfabrik Alfred Schmermund GmbH & Co., D-58285 Gevelsberg (DE)
(72) Erfinder: Beckmann, Harald, D-58285 Gevelsberg (DE)
(74) Vertreter: Sparing Röhl Henseler Patentanwälte

(56) Entgegenhaltungen:
- FR-A- 2 586 647
- US-A- 2 973 611
- US-A- 3 478 487

## Beschreibung

Die Erfindung betrifft eine Verpackungseinrichtung für großformatige, quaderförmige, aus neben- und übereinander gestapelten quaderförmigen Gegenständen, insbesondere aus Zigarettenstangen bestehende Gebinde, mit einer Fördereinrichtung für Schlauchfolie zu einer Schneid- und Schweißstation zum Abtrennen und einseitigen Verschließen eines Folienabschnitts, einer Einrichtung zum Öffnen des Folienabschnitts, einem schrittweise antreibbaren Revolver, der für jede Schaltstation eine Halteeinrichtung für den geöffneten Folienabschnitt aufweist, die einen Aufnahmeraum für ein Gebinde begrenzt, einer in Einführposition des Revolvers vorgesehenen Einrichtung zum Einführen des Gebindes in einen Folienabschnitt sowie einer Schweißstation zum Verschließen des unverschweißten Endes des an einem Ende durch eine Schweißnaht verschlossenen, mit dem Gebinde befüllten Folienabschnitts.

Aus der US-A-4 495 751 ist eine derartige Verpackungseinrichtung in Form einer Folieneinschweißeinrichtung bekannt, bei der eine Schlauchfolie von einer Bobine abgezogen und über einen Aufweitkopf auf einen Hohldorn geschoben und dort zusammengerafft wird. Der Hohldorn ist an einem Revolver angeordnet, der, nachdem eine bestimmte Länge an Schlauchfolie, die am nachlaufenden Ende verschweißt ist, aufgenommen worden ist, um 180° in eine Abgabeposition verschwenkt wird. In dieser werden zu verpackende Produkte durch den Hohldorn hindurch gegen die Schweißnaht geschoben, wodurch eine bestimmte Länge an Schlauchfolie vom Hohldorn abgezogen wird, die dann vom restlichen Teil der Schlauchfolie abgetrennt wird, während der verbleibende Teil wieder verschweißt wird. Das so von dem beutelartigen Schlauchfolienabschnitt aufgenommene Produkt wird mittels eines Transportbandes in eine Station transportiert, wo der Beutel evakuiert und auch am noch offenen Ende verschlossen wird. Diese Einrichtung ist für zu verpackende, verderbliche Lebensmittel wie Fleisch etc. konzipiert. Zum Verpacken von Gebinden aus quaderförmigen Gegenständen wie Zigarettenstangen ist diese Einrichtung nicht geeignet, zumal wenn diese möglichst platzsparend ausgebildet sein soll.

Aufgabe der Erfindung ist es, eine Verpackungseinrichtung der eingangs genannten Art zu schaffen, die platzsparend und einfach ausgebildet ein Folieneinschweißen und Kartonieren von Gebinden ermöglicht.

Diese Aufgabe wird gelöst, daß mittels der Fördereinrichtung für Schlauchfolie letztere horizontal flach liegend in die Schneid- und Schweißstation in einer für den Folieneinschlag benötigten Länge plus einem Folienüberstand förderbar ist, aus der der Folienabschnitt auf die in Einführposition für ein Gebinde befindliche Halteeinrichtung in Förderrichtung der Schlauchfolie verschiebbar ist, die Einrichtung zum Einführen des Gebindes eine Sammelstation für flachliegende quaderförmige Gegenstände zum Zusammenstellen des Gebindes umfaßt, die Ausschubposition des Revolvers zum Ausschieben des befüllten Folienabschnittes gegenüber der Einführposition um 90° zur Seite hin versetzt ist und die Schweißstation zum Verschließen des unverschweißten Endes, die zwischen der Ausschubposition des Revolvers und einer Einschubposition eines als Förderer ausgebildeten Kartonierers angeordnet ist, mit in den Folienüberstand an gegenüberliegenden Seiten hiervon eingreifenden und auseinanderfahrbaren Spannern versehen ist.

Bei dieser Einrichtung wird nur ein Schlauchfolienabschnitt der jeweils benötigten Länge abgetrennt und auf eine Halteeinrichtung des Revolvers geschoben, die sich bereits in Einführposition für das Gebinde befindet. Hierbei werden die quaderförmigen Gegenstände des Gebindes zunächst flach liegend gesammelt und zu dem Gebinde zusammengestellt in den auf der Halteeinrichtung befindlichen Folienabschnitt geschoben, um dann um 90° gedreht zu werden. Hierdurch werden die quaderförmigen Gegenstände, durch den Folienabschnitt zusammengehalten, hochkant gestellt, wodurch die Grundfläche kleiner wird, so daß auch für den nachfolgenden Kartonierer, der als Elevatorförderer ausgebildet ist, eine entsprechend kleine Grundfläche benötigt wird.

Weitere Ausgestaltungen der Erfindung sind der nachfolgenden Beschreibung und den Unteransprüchen zu entnehmen.

Die Erfindung wird nachstehend anhand eines in den beigefügten Abbildungen dargestellten Ausführungsbeispiels näher erläutert.

Fig. 1 und 2 zeigen perspektivisch, schematisiert und ausschnittweise einen Kartonierer für quaderförmige Stapel von Zigarettenstangen.

Der dargestellte Kartonierer umfaßt einen schrittweise getaktet angetriebenen Elevatorförderer 1, der durch zwei gegenüberliegend angeordnete Gruppen von Riemen 2, die insbesondere als Zahnriemen ausgebildet und jeweils um obere und untere Umlenkrollen 3 geführt sind, einen Schacht entsprechend der Breite eines aufgerichteten Kartonzuschnitts 4 bildet. Gegebenenfalls können zwischen den Stillstandspositionen des Elevatorförderers 1 nicht dargestellte Stützrollen für die Riemen 2 angeordnet sein.

Die Kartonzuschnitte 4 werden beispielsweise einem Kartonzuschnittmagazin entnommen und in einer Kartonaufrichtstation (wie sie beispielsweise aus der deutschen Patentanmeldung P 42 10 813.6 bekannt ist) zu einem Hohlkörper mit rechteckigem Querschnitt, der beidseitig offen ist, gegebenenfalls unter Verkleben entsprechender sich überlappender Teile aufgerichtet, um dann in den zwischen den Riemen 2 gebildeten Schacht des Elevatorförderers 1 mittels eines entsprechenden Schiebers in einer Stillstandsphase des Elevatorförderers 1 in dessen unterste Position eingeschoben zu werden, und zwar zwischen Halteleisten 5, die an den Riemen 2 angebracht sind und den aufgerichteten Kartonzuschnitt 4 unter- und oberseitig erfassen und damit den aufgerichteten Kartonzuschnitt 4 derart aufgerichtet halten, daß zum boden- und kopfseitigen Verschließen des Kartons dienende, am umlaufenden Seitenwandbereich befindliche, äußere bzw. innere Laschen 6 bzw. 7 und 8 bzw. 9 seitlich gegenüber dem Elevatorförderer 1 überstehen.

Hierzu ist es zweckmäßig, das überschieben des aufgerichteten Kartonzuschnitts 4 in einer solchen Position des Elevatorförderers 1 vorzunehmen, in der die unteren Halteleisten 5 noch nicht ihre horizontale Position eingenommen haben, sondern noch schräg abwärts um einen Winkel von beispielsweise 45° gerichtet sind. Hierdurch ergibt sich genügend Spiel zum Einschieben des aufgerichteten Kartonzuschnitts 4, der beim Weiterfördern dann zwischen den entsprechenden Halteleisten 5 eingespannt wird.

Während des Überführens des aufgerichteten Kartonzuschnitts 4 in die nächsthöhere Position infolge der schrittweisen Bewegung des Elevatorförderers 1 werden die vertikal verlaufenden Laschen 6 und gegebenenfalls 8 des aufgerichteten Kartonzuschnitts 4 durch entsprechende Führungsleisten (nicht dargestellt) leicht nach außen ausgestellt. In dieser Position werden ferner die bodenseitigen, horizontal verlaufenden Laschen 9 zur Bildung eines Bodens mittels entsprechender Falter (nicht dargestellt) einwärts um 90° in einer vertikale Stellung umgelegt. Ein vom Kartonzuschnitt 4 aufzunehmendes, großformatiges Gebinde 10 (ein quaderförmiger Block aus Zigarettenstangen 11) wird mittels eines (nicht dargestellten) Schiebers von der Kopfseite her in den aufgestellten Kartonzuschnitt 4 überschoben, wobei das Gebinde 10 gegen die in diesem Moment noch von den zugehörigen Faltern in ihrer um 90° einwärts umgelegten Stellung abgestützten Laschen 9 als Anschlag geschoben wird. Anschließend erfolgt das Schließen der oberen und unteren, kopfseitigen Lasche 7.

Während des Transports in die nächsthöhere Position werden die nun bereits geschlossenen Laschen 7, 9 mittels zwischen diesen Stillstandspositionen des Elevatorförderers 1 angeordneten Leimdüsen 12 beleimt. Als Leim kommt Heiß- oder Kaltleim infrage. Kaltleim wird insbesondere dann verwendet, wenn anschließend noch eine Verklebung des fertigen Kartons 13 mittels Klebeband 14 vorgenommen wird.

Mittels entsprechender Falter (nicht dargestellt) erfolgt ein Umfalten der noch offenen äußeren Laschen 6, 8 auf die beleimten inneren Laschen 7, 9 und ein Andrücken der äußeren Laschen 6, 8 an die inneren Laschen 7, 9 mittels horizontal verschiebbar geführter Andrückplatten 15 in der dritten Position von unten.

Beim Transport in die vierte Position von unten läuft der nunmehr gefüllte und geschlossene Karton 13 in seinem mittleren Bereich zunächst gegen die Enden von zwei (naß- oder selbstklebenden) Klebebändern 14, die jeweils von einer entsprechenden Klebebandzuführung 16 bereit gestellt werden. Beim weiteren Transport wird das jeweilige Klebeband 14 entlang der Naht zwischen den beiden Paaren von benachbarten äußeren Laschen 6 bzw. 8 geführt und mittels einer entsprechend vorgespannten Rolle 17 angedrückt. Nach Durchlauf des Kartons 13 wird das jeweilige Klebeband 14 abgelängt und das freie Ende mittels der Rolle 17 auf die unten befindliche Seite des Kartons 13 umgelegt.

Aus der vierten Position wird der fertige Karton 13 in eine fünfte und Auswurfposition gefördert. Aus dieser Auswurfposition wirft ein schwenkbarer, an der unten befindlichen Seite des Kartons 13 angreifender Auswerfer 18 unter Drehung des Kartons 13 um 90° auf ein Abförderband 19.

Die Gebinde 10 werden zum Schutz gegen Feuchtigkeit in eine Schlauchfolie 20 verpackt und darin eingeschweißt. Diese wird von einer Bobine 21 in flach gelegtem Zustand, bei dem die Schlauchfolie 20 mit beidseitigem Einschlag versehen ist, über Walzen 22 schrittweise zunächst einer Schweiß- und Schneidstation 23 in einer Horizontalebene liegend zugeführt, wo ein Folienabschnitt 24 der flach liegenden Schlauchfolie 20 an dem in Förderrichtung hinteren Ende mittels entsprechender, aufeinanderzu beweglicher und schließbarer Backen 25 zugeschweißt und abgetrennt wird.

Vertikal bewegliche und in Förderrichtung des Folienabschnitts 24 gemeinsam verfahrbare Sauger 26 ergreifen den Folienabschnitt 24 an dem in Förderrichtung vorderen Ende an der Ober- und/oder Unterseite, um zunächst den Folienabschnitt 24 am vorderen Ende zu öffnen und ihn dann an einen Revolver 27 zu übergeben.

Der schrittweise angetriebene Revolver 27 umfaßt eine senkrecht zur Förderrichtung des Folienabschnitts 24 sich erstreckende Revolverscheibe 28, die insgesamt vier gleichmäßig über den Umfang verteilte, im wesentlichen rechteckige Ausnehmungen 29 aufweist. In Richtung auf die zuzuführenden Folienabschnitte 24 trägt die Revolverscheibe 28 sich senkrecht hierzu erstreckende Leisten 30 in einer Anordnung derart, daß ein in den aufgestellten Kartonzuschnitt 4 einzufüllender Stapel 31 aus Zigarettenstangen 11 durch die jeweils von vier Leisten 30 an den Ecken begrenzte Ausnehmung 29 hindurch paßt.

Die Leisten 30 können insbesondere als winkelförmige Leisten und gegebenenfalls als Spreizleisten ausgebildet sein. Sie können aber auch einwärts federvorgespannte Leisten oder Leistenpaare bilden, die durch das Einschieben eines Gebindes 10 gespreizt werden.

Wenn der Folienabschnitt 24 auf die in der Füllstation des Revolvers 27 befindlichen Leisten 30 benachbart zu einer Ausnehmung 29 geschoben ist, wird mittels eines Schiebers 32 der in einer Sammelstation 33 gebildete Stapel 31 und je nach Größe des Kartons auch ein weiterer in der gleichen oder einer weiteren Sammelstation 33 gebildeter Stapel 31 in den gespreizten Folienabschnitt 24 eingeschoben, wobei sich ein Folienüberstand 24a benachbart zur Revolverscheibe 28 ergibt. Gegebenenfalls können nicht dargestellte Stützbleche für den oder die in dem Folenabschnitt 24 befindlichen Stapel 31 an der Revolverscheibe 28 vorgesehen sein.

Der Revolver 27 dreht sich nun um eine Schritteilung in eine Übergabeposition zum Elevatorförderer 1. Mittels eines beispielsweise unterseitig angreifenden Transporteurs 34 wird der befüllte Folienabschnitt 24 in Richtung auf den Elevatorförderer 1 transportiert und auf dem Weg zu diesem greift in den bezüglich der Transportrichtung rückwätigen Bereich des Folienabschnitts 24 oben und unten jeweils ein winkelförmiger Spanner 35 ein. Die Spanner 35 werden dann vertikal auseinander bewegt, so daß das hintere Ende des Folienabschnitts 24 im Bereich des Folienüberstands 24a in vertikaler Richtung gespannt wird, so daß sich zwei benachbarte, vertikale Kantenbereiche des Folienüberstands 24a ergeben, die mittels zweier horizontal gegeneinander beweglicher und vertikal verlaufender Schweißbacken 36 verschweißt werden (wobei die Spanner 35 kurz vor dem Schließen der Schweißbacken 36 aus dem Folienüberstand 24a herausgezogen werden). Das so gebildete, hermetisch durch den Folienabschnitt 24 eingeschlossene Gebinde 10 wird dann in den im Elevatorförderer 1 bereitsgestellten, aufgestellten Kartonzuschnitt 4 eingeschoben.

Anstelle eines vierteiligen Revolvers 27 läßt sich auch ein zweiteiliger verwenden.

Die Bildung der Gebinde 10 kann auch auf beiden Seiten des Elevatorförderers 1 erfolgen, wobei dann die Gebinde 10 auf beiden Seiten des Elevatorförderers 1 beispielsweise aus Stangen 11 von unterschiedlichen Zigarettenmarken gebildet werden. Dem Schieber zum Einschieben des Gebindes 10 kann auch auf der gegenüberliegenden Seite ein Abholer zugeordnet sein, wobei der Abholer gegebenenfalls als Schieber und der Schieber als Abholer beim Einschieben von der anderen Seite verwendet werden kann.

Gegebenenfalls kann der Förderer 1 auch horizontal fördern, obwohl ein Elevatorförderer wegen seines geringen Platzbedarfs besonders vorteilhaft ist.

Als Antriebsaggregrate für die einzelnen Teile eignen sich elektrische Antriebe. Dies bietet einerseits die Möglichkeit, über Programmierung die Formatmaße zu ändern, und andererseits, die (über Schrittmotoren gesteuerten) Bewegungen durch Programm zu optimieren und dadurch die Leistung zu erhöhen.

Der Kartonierer ermöglicht eine zumindest im wesentlichen symmetrische und damit konstruktiv günstige und aufeinanderfolgende Anordnung von Faltern, Beleimdüsen, Klebebandzuführungen u.dgl. auf beiden Seiten eines schrittweise geschalteten, einfach aufgebauten Förderers, so daß die einzelnen Komponenten gut zugänglich sind, so daß Störfälle leicht behoben werden können. Insbesondere können aufgestellte Kartonzuschnitte und/oder zu verpackende Gebinde von zwei gegenüberliegenden Seiten beispielsweise wechselweise dem Förderer zugeführt werden.

## Patentansprüche

1. Verpackungseinrichtung für großformatige, quaderförmige, aus neben- und übereinander gestapelten quaderförmigen Gegenständen, insbesondere aus Zigarettenstangen bestehende Gebinde (10), mit einer Fördereinrichtung für Schlauchfolie (20) zu einer Schneid- und Schweißstation (23) zum Abtrennen und einseitigen Verschließen eines Folienabschnitts (24), einer Einrichtung (26) zum Öffnen des Folienabschnitts (24), einem schrittweise antreibbaren Revolver (27), der für jede Schaltstation eine Halteeinrichtung (30) für den geöffneten Folienabschnitt (24) aufweist, die einen Aufnahmeraum für ein Gebinde (10) begrenzt, einer in Einführposition des Revolvers (27) vorgesehenen Einrichtung (32) zum Einführen des Gebindes (10) in einen Folienabschnitt (24) sowie einer Schweißstation zum Verschließen des unverschweißten Endes des an einem Ende durch eine Schweißnaht verschlossenen, mit dem Gebinde (10) befüllten Folienabschnitts (24), dadurch **gekennzeichnet**, daß mittels der Fördereinrichtung für Schlauchfolie (20) letztere horizontal flach liegend in die Schneid- und Schweißstation (23) in einer für den Folieneinschlag benötigten Länge plus einem Folienüberstand (24a) förderbar ist, aus der der Folienabschnitt (24) auf die in Einführposition für ein Gebinde befindliche Halteeinrichtung (30) in Förderrichtung der Schlauchfolie (20) verschiebbar ist, die Einrichtung (32) zum Einführen des Gebindes eine Sammelstation (33) für flachliegende quaderförmige Gegenstände zum Zusammenstellen des Gebindes umfaßt, die Ausschubposition des Revolvers (28) zum Ausschieben des befüllten Folienabschnittes gegenüber der Einführposition um 90° zur Seite hin versetzt ist und die Schweißstation zum Verschließen des unverschweißten Endes, die zwischen der Ausschubposition des Revolvers (28) und einer Einschubposition eines als Förderer ausgebildeten Kartonierers angeordnet ist, mit in den Folienüberstand (24a) an gegenüberliegenden Seiten hiervon eingreifenden und auseinanderfahrbaren Spannern (35) versehen ist.

2. Verpackungseinrichtung nach Anspruch 1, dadurch gekennzeichnet, daß die Einrichtung (26) zum Öffnen der an einem Ende durch eine Schweißnaht verschlossenen Folienabschnitte (24) am unverschweißten Ende angreifende Sauger (26) umfaßt, die zum Aufschieben der Folienabschnitte (24) auf die Halteeinrichtung gemeinsam verschiebbar sind.

3. Verpackungseinrichtung nach Anspruch 1 oder 2, dadurch gekennzeichnet, daß die Halteeinrichtung aus spreizbaren Leisten (30) gebildet wird.

4. Verpackungseinrichtung nach Anspruch 3, dadurch gekennzeichnet, daß die Leisten (30) Winkelleisten sind.

5. Verpackungseinrichtung nach einem der Ansprüche 1 bis 4, dadurch gekennzeichnet, daß die Schweißstation zum Verschließen des unverschweißten Endes der Folienabschnitte (24) vertikal verlaufende Schweißbacken (36) aufweist.

6. Verpackungseinrichtung nach einem der Ansprüche 1 bis 5, dadurch gekennzeichnet, daß der Schweißstation zum Verschließen des unverschweißten Endes der an einem Ende durch eine Schweißnaht verschlossenen, mit dem Gebinde (10) befüllten Folienabschnitte (24) der Kartonierer für quaderförmige, großformatige Gebinde (10) mit einem schrittweise antreibbaren, mehrere aufeinanderfolgende Stillstandspositionen durchlaufenden Förderer (1) zur Aufnahme von aufgestellten, beidseitig offenen Kartonzuschnitten (4) mit seitlich an beiden Seiten überstehenden Laschen (6, 7, 8, 9) benachbart zum Förderer (1) angeordneten Faltern zum Umlegen der Laschen (6, 7, 8, 9), einer Einschubeinrichtung zum kopfseitigen Einschieben der Gebinde (10) und einer Beleimeinrichtung (12) nachgeschaltet ist, wobei der Förderer (1) zwei gegenüberliegend angeordnete Gruppen von umlaufenden Riemen (2) umfaßt, die Halteleisten (5) zum ober- und unterseitigen Halten des aufgerichteten Kartonzuschnitts (4) tragen.

7. Verpackungseinrichtung nach Anspruch 6, dadurch gekennzeichnet, daß der Förderer (1) ein Elevatorförderer ist.

8. Verpackungseinrichtung nach Anspruch 6 oder 7, dadurch gekennzeichnet, daß die Riemen (2) Zahnriemen sind.

9. Verpackungseinrichtung nach einem der Ansprüche 6 bis 8, dadurch gekennzeichnet, daß in der Einschubposition für die aufgestellten Kartonzuschnitte (4) die an der in Förderrichtung nachlaufenden Seite des Kartonzuschnitts (4) angreifenden Halteleisten (5) sich im Umlenkbereich der Riemen (2) befinden.

10. Verpackungseinrichtung nach einem der Ansprüche 6 bis 9, dadurch gekennzeichnet, daß die Beleimeinrichtung (12) zwischen zwei Stillstandspositionen des Förderers (1) angeordnet ist.

11. Verpackungseinrichtung nach einem der Ansprüche 6 bis 10, dadurch gekennzeichnet, daß in der der Beleimeinrichtung (12) nachfolgenden Stillstandsposition des Förderers (1) Andruckplatten (15) für die Laschen (6, 7, 8, 9) vorgesehen sind.

12. Verpackungseinrichtung nach einem der Ansprüche 6 bis 11, dadurch gekennzeichnet, daß zwischen zwei Stillstandspositionen des Förderers (1) beidseitig hiervon jeweils eine Klebebandzuführung (16) mündet.

13. Verpackungseinrichtung nach einem der Ansprüche 6 bis 12, dadurch gekennzeichnet, daß aufgestellte Kartonzuschnitte (4) und/oder Gebinde (10) von gegenüberliegenden Seiten zuführbar sind.

## Claims

1. Packaging apparatus for large-size parallelepipedic bundles (10) consisting of parallelepipedic articles stacked next to and above one another, in particular cigarette sticks, with a conveying device for conveying tubular film (20) to a cutting and welding station (23) for severing a film portion (24) and closing the latter on one side, with a device (26) for opening the film portion (24), with a turret (27) which can be driven in steps and which has for each switching station a holding device (30) for the opened film portion (24), the said holding device delimiting a reception space for a bundle (10), with a device (32), provided in the introduction position of the turret (27), for introducing the bundle (10) into a film portion (24), and with a welding station for closing the non-welded end of the film portion (24) closed at one end by means of a weld seam and filled with the bundle (10), characterized in that, by means of the conveying device for tubular film (20), the latter can be conveyed horizontally, lying flat, into the cutting and welding station (23) in a length required for the film wrapping, plus an excess film length (24a), from which cutting and welding station the film portion (24) can be displaced in the conveying direction of the tubular film (20) on to the holding device (30) located in the introduction position for a bundle, the device (32) for introducing the bundle comprises a collecting station (33) for parallelepipedic articles lying flat, for assembling the bundle, the push-out position of the turret (27) for pushing out the filled film portion is offset 90° to the side in relation to the introduction position, and the welding station for closing the non-welded end, the said welding station being arranged between the push-out position of the turret (27) and a push-in position of a cartoning machine designed as a conveyor, is provided with tensioners (35) engaging into the excess film length (24a) on opposite sides of the latter and capable of being moved apart from one another.

2. Packaging apparatus according to Claim 1, characterized in that the device (26) for opening the film portions (24) closed at one end by means of a weld seam comprises suckers (26) which engage on the non-welded end and which can be displaced jointly in order to push the film portions (24) onto the holding device.

3. Packaging apparatus according to Claim 1 or 2, characterized in that the holding device is formed from spreadable battens (30).

4. Packaging apparatus according to Claim 3, characterized in that the battens (30) are angled battens.

5. Packaging apparatus according to one of Claims 1 to 4, characterized in that the welding station for closing the non-welded end of the film portions (24) has welding jaws (36) extending vertically.

6. Packaging apparatus according to one of Claims 1 to 5, characterized in that the welding station for closing the non-welded end of the film portions (24), closed at one end by means of a weld seam and filled with the bundle (10), is followed by the cartoning machine for large-size parallelepipedic bundles (10), with a conveyor (1), capable of being driven in steps and running through a plurality of successive standstill positions, for the reception of erected carton blanks (4) open on both sides and having tabs (6, 7, 8, 9) projecting laterally on both sides, folders, arranged adjacent to the conveyor (1), for folding round the tabs (6, 7, 8, 9), a push-in device for pushing in the bundles (10) on the head side, and a glue-coating device (12), the conveyor (1) comprising two oppositely arranged groups of rotating belts (2) which carry holding battens (5) for holding the erected carton blank (4) on the top side and underside.

7. Packaging apparatus according to Claim 6, characterized in that the conveyor (1) is an elevator conveyor.

8. Packaging apparatus according to Claim 6 or 7, characterized in that the belts (2) are toothed belts.

9. Packaging apparatus according to one of Claims 6 to 8, characterized in that, in the push-in position for the erected carton blanks (4), the holding battens (5) engaging on the side of the carton blank (4) which trails in the conveying direction are located in the region of deflection of the belts (2).

10. Packaging apparatus according to one of Claims 6 to 9, characterized in that the glue-coating device (12) is arranged between two standstill positions of the conveyor (1).

11. Packaging apparatus according to one of Claims 6 to 10, characterized in that, in the standstill position of the conveyor (1) which follows the glue-coating device (12), pressure plates (15) are provided for the tabs (6, 7, 8, 9).

12. Packaging apparatus according to one of Claims 6 to 11, characterized in that an adhesive-tape feed (16) leads in each case between two standstill positions of the conveyor (1) on both sides of the latter.

13. Packaging apparatus according to one of Claims 6 to 12, characterized in that erected carton blanks (4) and/or bundles (10) can be fed from opposite sides.

## Revendications

1. Installation d'empaquetage de lots parallélépipédiques de grandes dimensions (10) constitués d'objets parallélépipédiques empilés les uns sur les autres et les uns à côté des autres, en particulier des cartouches de cigarettes, comprenant un dispositif de convoyage d'un film en gaine (20) vers un poste de découpe et de soudage (23) qui détache une découpe de film (24) et la ferme d'un côté, un dispositif (26) pour ouvrir la découpe de film (24), un carrousel (27) entraîné pas à pas, lequel comporte pour chaque emplacement de travail un dispositif de support (30) pour la découpe de film ouverte (24), lequel délimite une chambre de réception pour un lot (10), un dispositif (32) prévu en position d'introduction du carrousel (27) pour introduire un lot (10) dans une découpe de film (24), ainsi qu'un poste de soudage qui ferme l'extrémité non soudée de la découpe de film (24) déjà fermée à une extrémité par un cordon de soudure et remplie d'un lot (10), caractérisée en ce que, au moyen du dispositif de convoyage du film en gaine (20), ce dernier peut être convoyé en reposant horizontalement à plat dans le poste de découpe et de soudage (23) avec la longueur requise pour l'emballage avec le film plus une partie en débordement (24a), duquel la découpe de film (24) peut être amenée, dans la direction de convoyage du film en gaine (20), sur le dispositif de support (30) se trouvant en position d'introduction d'un lot, le dispositif (32) pour introduire un lot comporte un poste de collecte (33) d'objets parallélépipédiques disposés à plat pour constituer les lots, la position d'extraction du carrousel (28), pour l'extraction de la découpe de film remplie, est décalée vers le côté d'environ 90° par rapport à la position d'introduction et le poste de soudage de fermeture de l'extrémité non soudée, lequel est disposé entre la position d'extraction du carrousel (28) et une position d'introduction dans une machine à encartonner formée par un convoyeur, est muni de tendeurs (35) pouvant s'éloigner l'un de l'autre et s'accrocher sur des faces opposées de la partie de film en débordement (24a).

2. Installation d'empaquetage selon la revendication 1, caractérisée en ce que le dispositif (26) pour ouvrir la découpe de film (24) déjà fermée à une extrémité par un cordon de soudure comporte des moyens de succion (26) agissant sur l'extrémité non soudée, lesquels sont déplacables ensemble pour disposer la découpe de film (24) sur le dispositif de support.

3. Installation d'empaquetage selon la revendication 1 ou 2, caractérisée en ce que le dispositif de support est constitué de barrettes (30) pouvant être écartées.

4. Installation d'empaquetage selon la revendication 3, caractérisée en ce que les barrettes (30) sont des cornières.

5. Installation d'empaquetage selon l'une des revendications 1 à 4, caractérisée en ce que le poste de soudage de fermeture de l'extrémité non soudée de la découpe de film (24) comporte des machoires de soudage (36) s'étendant verticalement.

6. Installation d'empaquetage selon l'une des revendications 1 à 5, caractérisée en ce que, en aval du poste de soudage de fermeture de l'extrémité non soudée de la découpe de film (24) déjà fermée à une extrémité par un cordon de soudure et remplie d'un lot (10), est prévue la machine à encartonner les lots parallélépipédiques et de grandes dimensions (10), laquelle comprend un convoyeur (1) entraîné pas à pas, présentant plusieurs positions d'immobilisation consécutives, recevant des découpes de carton (4) mises en forme et ouvertes aux deux extrémités, avec, sur le côté des volets latéraux écartés (6, 7, 8, 9) aux deux extrémités, des organes de pliage agencés à côté du convoyeur (1) pour plier les volets (6, 7, 8, 9), un dispositif d'introduction pour l'introduction par l'avant du lot (10) et un dispositif d'encollage (12), le convoyeur (1) comportant deux ensembles de courroies rotatives (2) disposés en vis à vis, lesquelles portent des organes de support (5) destinés à maintenir par en haut et en bas la découpe de carton mise en forme (4).

7. Installation d'empaquetage selon la revendication 6, caractérisée en ce que le convoyeur (1) est un convoyeur-élévateur.

8. Installation d'empaquetage selon la revendication 6 ou 7, caractérisée en ce que les courroies (2) sont des courroies crantées.

9. Installation d'empaquetage selon l'une des revendications 6 à 8, caractérisée en ce que, dans la position de mise en place de la découpe de carton mise en forme (4), les organes de support (5) qui recoivent, dans le sens de convoyage, l'arrière de la découpe de carton (4), se trouvent dans la zone de retournement de la courroie (2).

10. Installation d'empaquetage selon l'une des revendications 6 à 9, caractérisée en ce que le dispositif d'encollage (12) est agencé entre deux positions d'immobilisation du convoyeur (1).

11. Installation d'empaquetage selon l'une des revendications 6 à 10, caractérisée en ce qu'il est prévu, dans la position d'immobilisation du convoyeur (1) faisant suite au dispositif d'encollage (12), des plaques de pressage (15) pour les volets (6, 7, 8, 9).

12. Installation d'empaquetage selon l'une des revendications 6 à 11, caractérisée en ce que, entre deux positions d'immobilisation du convoyeur (1), une amenée de bande adhésive (16) débouche de part et d'autre de ce dernier.

13. Installation d'empaquetage selon l'une des revendications 6 à 12, caractérisée en ce que les découpes de carton (4) et/ou les lots (10) peuvent être amenés de côtés opposés.
